# FASCICULE DE BREVET EUROPEEN

(11) **EP 0 708 871 B1**
(45) Date de publication et mention de la délivrance du brevet: **03.06.1998**
(21) Numéro de dépôt: 94922884.5
(22) Date de dépôt: 07.07.1994
(51) Int. Cl.: E06B 7/086

(54) **FENETRE DU TYPE JALOUSIE**
FENSTER NACH JALOUSIE-ART
LOUVRE WINDOW

(30) Priorité: 07.07.1993 FR 9308579
(43) Date de publication de la demande: 01.05.1996
(73) Titulaire: Lutz, Roland, 68100 Mulhouse (FR)
(72) Inventeur: Villafines, Alain, 31320 Castanet-Tolosan (FR)
(74) Mandataire: Ravina, Bernard
(86) Numéro de dépôt international: FR9400846
(87) Numéro de publication internationale: WO9502109

(56) Documents cités:
- EP-A- 0 041 377
- EP-A- 0 205 410
- FR-A- 998 235
- FR-A- 1 492 403
- FR-A- 1 513 298
- FR-A- 1 546 102
- FR-A- 2 557 915
- US-A- 2 581 465
- US-A- 4 254 581
- US-A- 4 688 351

## Description

La présente invention a pour objet une fenêtre du type jalousie comprenant un cadre métallique définissant une ouverture dans laquelle sont disposés des volets d'obturation, montés en fixation sur des barreaux horizontaux, mobiles chacun en rotation autour de leur axe longitudinal et en prise chacun avec un mécanisme d'actionnement par la manoeuvre duquel les barreaux sont simultanément entrainés en rotation de manière synchrone et les volets entrainés vers une position d'obturation ou vers une position d'ouverture.

Une fenêtre de ce type est notamment connue sous le nom commercial de "Duro".

On connaît du EP-A-205 410 une fenêtre du type "jalousie" conforme au préambule de la première revendication.

Ce document montre une fixation du volet à la pièce de pivot par emboîtement de forme et une pièce de pivot en deux parties liées par clips l'une à l'autre.

Une telle disposition n'assure pas en toutes circonstances une liaison rapide entre la pièce de pivot et le barreau d'une part et la pièce de pivot et son élément d'entraînement en rotation d'autre part.

Il est important de réduire le risque d'extraction accidentelle des barreaux notamment lors de la manutention de la fenêtre, de sa pose ou bien en présence d'efforts importants sur les barreaux ou sur les volets qu'ils portent.

Une solution à ce problème est décrite dans le document US-A-4 688 351. La solution préconisée dans ce document consiste à utiliser des barreaux de longueur suffisante pour traverser de part en part les montants de la fenêtre.

La présente invention a pour objet de proposer une autre solution à ce problème.

A cet effet, la fenêtre du type "jalousie" selon la présente invention comprenant un cadre 1 constitué par l'assemblage de deux montants verticaux 2 avec deux traverses horizontales, définissant une ouverture dans laquelle sont disposés des volets d'obturation 4 montés en fixation sur des barreaux horizontaux 3 s'étendant d'un montant vertical 2 à l'autre dans le plan de l'ouverture les dits barreaux étant chacun montés en rotation autour de leur axe longitudinal et étant chacun en prise avec un mécanisme d'actionnement par la manoeuvre duquel les barreaux 3 sont entraînés en rotation et les volets manoeuvrés vers une position d'obturation ou vers une position d'ouverture, les montants verticaux 2 étant chacun constitué par un profilé présentant une section droite en U afin de déterminer un logement vertical, latéral à l'ouverture de la fenêtre, ouvert à l'opposé de l'ouverture et séparé de ladite ouverture par l'âme 13 du profilé laquelle est une paroi verticale, orthogonale au plan de l'ouverture, chaque barreau 3 suivant son axe de rotation étant équipé de deux pièces de pivot 9 d'extrémité engagées chacune dans un palier de guidage en rotation 13A se présentant sous la forme d'un perçage cylindrique traversant de part en part l'âme 13 du montant correspondant et, le mécanisme d'actionnement étant monté dans le logement vertical de l'un des montants 2 et comprenant un ensemble moteur irréversible pourvu d'un arbre de sortie 19 rotatif, de prise de force, auquel est fixé un levier 20 en extrémité duquel est articulée l'extrémité d'une biellette 21 articulée par son autre extrémité à l'un des éléments mobiles d'une transmission de mouvement constituée par une tringle de manoeuvre 6, s'étendant verticalement dans le logement du montant à laquelle s'articule plusieurs biellettes 8 d'égales longueurs parallèles entre elles, se développant perpendiculairement au plan de l'ouverture et fixées chacune à une pièce de pivot 9 et à une seule, la dite pièce de pivot traversant de part en part la paroi 13 du montant correspondant par passage au travers du palier 13A correspondant et comporte un tenon 11 engagé dans un logement 12 ménagé dans l'extrémité correspondante du barreau, une portée cylindrique 9A prolongeant axialement ledit tenon coopérant en guidage en rotation avec le palier 13A et une partie terminale 9B prolongeant axialement la portée cylindrique 9A dans le logement vertical formé par le montant correspondant et séparée de cette dernière par un épaulement, ladite partie terminale 9B recevant en fixation la biellette 8 correspondante se caractérise essentiellement en ce que chaque pièce de pivot 9 dans son tenon 11 présente une fente diamétrale 23 divisant ledit tenon en deux parties et que chaque pièce de pivot 9 est traversée de part en part suivant son axe central de symétrie par un perçage longitudinal 24 dans lequel est introduit un organe de blocage 25 qui réalise d'une part une expansion radiale du tenon 11 afin d'assurer le blocage par adhérence dudit tenon 11 dans le logement 12 de l'extrémité correspondante du barreau 3 et qui réalise d'autre part la fixation de la biellette 8 correspondante à la partie terminale 9B, ladite biellette 8 étant pourvue d'un perçage dans lequel s'engage l'organe de blocage 25.

D'autres avantages, buts et caractéristiques techniques de l'invention apparaitront à la lecture de la description d'une forme préférée de réalisation donnée à titre d'exemple non limitatif en se référant aux dessins annexés en lesquels :
- la figure 1 est une vue de face de la fenêtre et de ses volets,
- la figure 2 est une vue en perspective en éclatée du mécanisme d'actionnement des volets,
- la figure 3 est une vue en éclatée du barreau, du volet, du montant et de la pièce de pivot,
- la figure 4 est une vue en perspective en éclatée d'un barreau et d'un volet selon une première forme de réalisation,
- la figure 5 est une vue en coupe de l'ensemble moteur du mécanisme d'actionnement,
- la figure 6 est une coupe verticale du montant montrant le mécanisme d'actionnement,
- la figure 7 est une vue en coupe horizontale selon la ligne AA de la figure 6,
- la figure 8 est une vue en éclatée montrant un ensemble moteur amovible logé dans un boîtier selon une première forme de réalisation,
- la figure 9 est une vue en coupe avec un volet métallique d'une seule pièce et un volet en verre avec son dispositif de blocage sur un barreau rotatif,
- la figure 10 est une vue de profil d'un volet moulé en une seule pièce avec le barreau.
- la figure 11 est une vue de profil d'un ensemble moteur du mécanisme d'actionnement selon une seconde forme de réalisation,
- la figure 12 est une vue en coupe selon la ligne BB de la figure 11,
- la figure 13 est une vue en coupe selon la ligne CC de la figure 11,
- la figure 14 est une vue en éclaté de la liaison entre la pièce de pivot et sa biellette.

En figure 1 on a représenté une fenêtre du type jalousie comprenant un cadre 1 métallique constitué par l'assemblage de deux montants verticaux 2 de section droite en U avec une traverse supérieure horizontale et une traverse inférieure horizontale. Ces deux traverses présentent également une section droite en U.
Par rapport à l'ouverture quadrangulaire que détermine le cadre, les ailes des profilés constituant les montants 2 et les traverses sont parallèles au plan de l'ouverture et orientées de manière opposée à cette dernière tandis que l'âme de ces profilés est perpendiculaire au plan de ladite ouverture. Plus précisément, l'ouverture est délimitée à gauche et à droite par l'extrados de l'âme des montants gauche et droit et en haut et en bas par l'extrados de l'âme des traverses supérieure et inférieure.

L'ouverture quadrangulaire telle que définie reçoit des volets 4 d'obturation de forme générale rectangulaire montés chacun en fixation sur un barreau 3 rotatif, horizontal, coopérant avec un mécanisme d'actionnement lequel est monté dans le logement vertical formé par l'un des montants.

Comme on peut le remarquer, les volets peuvent être fixés par rivets ou vis sur leur barreau respectif (figure 4) ou bien s'ils sont chacun constitués par une lame de verre être positionnés par une de leur bordure longitudinale dans une gouttière pratiquée sur toute la longueur de leur barreau respectif (figure 9).

Selon une autre forme de réalisation, (figures 9 et 10), les volets et leur barreau sont d'un seul tenant.

Comme on peut le voir sur les figures 3, 9 et 10, chaque volet est décalé par rapport à son barreau de sorte que son centre de gravité se trouve également décalé par rapport à l'axe de rotation de son barreau. En arrière du barreau, le volet forme un talon. En position de fermeture, les volets se recouvrent mutuellement et s'étendent vers le bas à partir de leur barreau. Toujours selon cette position de fermeture, le talon de chaque volet se développe au dessus du barreau correspondant et se trouve recouvert par la partie inférieure du volet positionné immédiatement au dessus. Une telle position de fermeture est représentée en figure 9.
En position d'ouverture les volets se développent de manière perpendiculaire à l'ouverture.

Chaque barreau 3 s'étend horizontalement d'un montant à l'autre et reçoit à chacune de ses extrémités une pièce de pivot 9. Les deux pièces de pivot 9 que possède chaque barreau sont engagées respectivement dans un palier 13A pratiqué dans l'âme du montant gauche du cadre et dans un palier 13A pratiqué dans l'âme 13 du montant droit du cadre.
Les paliers 13A se présentent sous la forme de perçage cylindrique traversant de part en part l'âme 13 du montant correspondant.
Chaque pièce de pivot 9 traverse de part en part l'âme 13 du montant correspondant par passage au travers du palier 13A et comporte un tenon 11 engagé et bloqué dans un logement 12 ménagé dans l'extrémité correspondante du barreau, ledit logement étant de forme complémentaire à celle du tenon, une portée cylindrique 9A prolongeant axialement ledit tenon coopérant en guidage en rotation avec le palier 13A et une partie terminale 9B prolongeant axialement la portée cylindrique 9A dans le logement vertical formé par le montant correspondant et séparée de cette dernière par un épaulement constituant butée et s'opposant au passage de la partie terminale 9B au travers du palier 13A.
Le logement 12 que présente le barreau à chaque extrémité épouse la forme du tenon ce qui assure la parfaite coaxialité entre le barreau et les pièces de pivot 9. Le logement 12 que comporte chaque barreau à chaque extrémité peut être pratiqué par usinage, par exemple, dans le barreau ou bien, selon une autre disposition de l'invention, dans une pièce d'insert 18 engagée et bloquée dans l'extrémité correspondante du barreau. Selon cette forme de réalisation, le barreau est creux, les pièces d'insert 18 pourront être engagées en force dans leur barreau ce qui assurera leur fixation à ces derniers.

La partie terminale 9B de chaque pièce de pivot 9 est solidaire d'un mécanisme d'actionnement monté dans le logement vertical du montant. Ce mécanisme d'actionnement comprend un ensemble moteur irréversible pourvu d'un arbre de sortie 19 rotatif de prise de force auquel est fixé un levier 20 en extrémité duquel est articulée l'extrémité d'une biellette 21 articulée par son autre extrémité à l'un des éléments mobiles d'une transmission de mouvement constituée par une tringle de manoeuvre 6 s'étendant verticalement dans le logement du montant à laquelle s'articulent plusieurs biellettes 8 fixées respectivement aux pièces de pivot 9 chacune à la partie terminale 9B de la pièce de pivot correspondante. Les biellettes 8 d'égales longueurs, parallèles entre elles, définissent en combinaison avec la tringle 6 et les pièces de pivot 9 des parallélogrammes déformables, la déformation des parallélogrammes et donc le pivotement des pièces de pivot 9 et par voie de conséquence la rotation des barreaux 3 et des volets 4 étant obtenue par déplacement de la tringle 6 verticalement dans un sens ou dans l'autre.

Selon la forme préférée de réalisation, la biellette 21 est articulée à la tringle 6. La tringle 6 se présente sous la forme d'une bande rigide de section droite rectangulaire disposée parallèlement à la paroi 13 à écartement de cette dernière.
La tringle 6 reçoit un axe d'articulation 31 de la biellette 21. Cet axe d'articulation présente une tête formant épaulement et est engagé dans un orifice prévu à cet effet dans la tringle 6 et la traversant de part en part. La tête épaulée de l'axe dont le diamètre est plus important que celui de l'orifice de la tringle, est engagée entre l'âme 13 et la dite tringle. Par ailleurs, l'axe présente une longueur suffisante pour former une saillie par rapport à la tringle sur laquelle vient s'articuler la biellette 21 laquelle se développe perpendiculairement audit axe. Le jeu entre la tête de l'axe et la paroi 13 est faible ce qui interdit l'extraction inopinée de l'axe.

Pour aider la manoeuvre de la tringle dans un sens correspondant à celui de l'ouverture des volets et pour compenser le moment résistant engendré par le poids de ces derniers en raison du décalage de leur centre de gravité par rapport à l'axe de rotation du barreau correspondant il est prévu un ressort de compensation 22 fixé d'une part à l'un des éléments mobiles de la transmission de mouvement et d'autre part à un point fixe du montant, ledit ressort 22 sollicitant la transmission de mouvement dans le sens de l'ouverture des volets 4.

Préférentiellement, le ressort de compensation, qui peut être un ressort à spires est fixé à la tringle de manoeuvre. De préférence, afin d'équilibrer les efforts sur les deux pièces de pivot 9 équipant chaque barreau 3,sont prévues deux transmission de mouvement avec ressort logés respectivement dans un montant et dans l'autre. Cependant, seule une de ces deux transmission coopèrera directement avec l'ensemble moteur.

Chaque biellette 8 est fixée rigidement à la pièce de pivot 9 correspondante par un organe de blocage 25 longiligne tel un rivet ou une vis engagé dans un perçage de la biellette d'une part et dans un perçage longitudinal 24 de la pièce d'insert 9 d'autre part, ce dernier perçage traversant de part en part la pièce d'insert et étant pratiqué selon l'axe central de symétrie de ladite pièce, ledit perçage débouchant dans une fente diamétrale 23 divisant le tenon 11 en deux parties, l'introduction de l'organe de blocage dans le perçage longitudinal puis entre les deux parties du tenon réalisant une expansion radiale de ce dernier afin d'assurer son blocage par adhérence dans le logement 12. Par ailleurs, cet organe de blocage réalise la fixation de la biellette 8 à la partie terminale 9B de la pièce d'insert 8. Afin d'éviter tout glissement de la biellette par rapport à la pièce d'insert correspondante lors de la transmission des efforts, la partie terminale 9B de chaque pièce de pivot 9 comporte une fente diamétrale 10 creusée dans sa face frontale plane de manière sécante au perçage longitudinal 24 dans laquelle est engagée et fixée la biellette 8 correspondante.

Selon une autre forme de réalisation, la partie terminale 9B de chaque biellette est prolongée axialement par un bossage de section droite polygonale et que la biellette présente un orifice de section polygonale de forme complémentaire de celle de la section droite du bossage, ladite biellette par son orifice polygonal étant engagée sur le bossage.

Selon la forme préférée de réalisation, l'ensemble moteur du mécanisme d'actionnement est logé dans un boîtier 26 introduit dans le logement vertical du montant 2 correspondant par passage au travers d'une ouverture 27 frontale pratiquée dans une des ailes dudit montant. Par ailleurs l'ensemble est fixé de manière amovible audit montant. Par ailleurs, la biellette 21 n'est pas fixée à l'axe d'articulation 31 mais seulement engagée sur ce dernier. Ainsi, par mouvement latéral du boîtier, les dimensions de l'ouverture 27 s'y prettant il est possible de dégager la biellette 21 de l'axe 31 et de procéder au retrait de l'ensemble moteur en vue de son remplacement ou de sa réfection.

Le boîtier 26 est préférentiellement doté d'une embase 28 de fixation au montant 2, cette embase venant en appui contre la bordure périphérique de l'ouverture 27. Un ensemble moteur avec un boitier st représenté notamment aux figures 2 et 5 à 8.

Selon une première forme de réalisation, l'ensemble moteur est constitué par une roue dentée 16 montée en rotation dans le boîtier et par une vis sans fin 15 montée en rotation dans le boîtier et coopérant en engrènement avec la roue dentée 16. Cette roue dentée est calée sur l'arbre 19 lequel extérieurement au boîtier reçoit en fixation le levier 20. La vis sans fin 15 est calée sur un arbre 29 engagé dans un perçage de l'embase 28 du boîtier 26 pour recevoir extérieurement au boîtier 26 un organe de manoeuvre qui pourra être une poignée 14 ou bien un moteur électrique. Le systéme vis sans fin et roue dentée et conçu de manière à être irreversible c'est à dire que le mouvement de rotation de la vis et de la roue ne peut être obtenue par application d'un couple moteur que sur la vis seulement. Ainsi les sollicitations extérieures exercées sur les volets 4 par le vent par exemple ne pourront entrainer la modification de leur position angulaire dans l'ouverture de la fenêtre.

Dans le cas où l'organe de manoeuvre est une poignée, il est nécessaire que cette dernière soit écartée d'un éventuel mur qui se développerait perpendiculairement à la fenêtre de manière attenante à cette dernière. Pour cette raison, l'axe géométrique central de symétrie de la vis sans fin 15 et de son arbre 29 s'étend selon une direction oblique par rapport au plan de l'ouverture définie par le cadre, la poignée 14 portée par l'arbre 29 étant décalée vers ladite ouverture. Une telle disposition est représentée en figures 11 et 12.

En variante, l'ensemble moteur pourra être constitué par un moteur électrique logé dans un boîtier ou non et associé à des commandes extérieures à la fenêtre.

Enfin, il y a lieu de noter que la fenêtre telle que décrite présente des éléments d'étanchéïté tels des joints disposés notamment dans des gorges pratiquées dans les talons des volets 4, ces joints en position de fermeture des volets étant comprimés dans leur gorge par la partie inférieure du volet immédiatement au dessus. La fenêtre comportera suivant les rives verticales de l'ouverture définie par le cadre des joints d'étanchéïté se présentant sous la forme de cordons verticaux.

## Revendications

1. Fenêtre du type jalousie comprenant un cadre (1) constitué par l'assemblage de deux montants verticaux (2) avec deux traverses horizontales, définissant une ouverture dans laquelle sont disposés des volets d'obturation (4) montés en fixation sur des barreaux horizontaux (3) s'étendant d'un montant vertical (2) à l'autre dans le plan de l'ouverture les dits barreaux étant chacun montés en rotation autour de leur axe longitudinal et étant chacun en prise avec un mécanisme d'actionnement par la manoeuvre duquel les barreaux (3) sont entraînés en rotation et les volets manoeuvrés vers une position d'obturation ou vers une position d'ouverture, les montants verticaux (2) étant chacun constitué par un profilé présentant une section droite en U afin de déterminer un logement vertical, latéral à l'ouverture de la fenêtre, ouvert à l'opposé de l'ouverture et séparé de ladite ouverture par l'âme (13) du profilé laquelle est une paroi verticale, orthogonale au plan de l'ouverture, chaque barreau (3) suivant son axe de rotation étant équipé de deux pièces de pivot (9) d'extrémité engagées chacune dans un palier de guidage en rotation (13A) se présentant sous la forme d'un perçage cylindrique traversant de part en part l'âme (13) du montant correspondant et, le mécanisme d'actionnement étant monté dans le logement vertical de l'un des montants (2) et comprenant un ensemble moteur irréversible pourvu d'un arbre de sortie (19) rotatif, de prise de force, auquel est fixé un levier (20) en extrémité duquel est articulée l'extrémité d'une biellette (21) articulée par son autre extrémité à l'un des éléments mobiles d'une transmission de mouvement constituée par une tringle de manoeuvre (6), s'étendant verticalement dans le logement du montant à laquelle s'articule plusieurs biellettes (8) d'égales longueurs parallèles entre elles, se développant perpendiculairement au plan de l'ouverture et fixées chacune à une pièce de pivot (9) et à une seule, la dite pièce de pivot traversant de part en part la paroi (13) du montant correspondant par passage au travers du palier (13A) correspondant et comportant un tenon (11) engagé dans un logement (12) ménagé dans l'extrémité correspondante du barreau, une portée cylindrique (9A) prolongeant axialement ledit tenon coopérant en guidage en rotation avec le palier (13A) et une partie terminale (9B) prolongeant axialement la portée cylindrique (9A) dans le logement vertical formé par le montant correspondant et séparée de cette dernière par un épaulement, ladite partie terminale (9B) recevant en fixation la biellette (8) correspondante caractérisé en ce que chaque pièce de pivot (9) dans son tenon (11) présente une fente diamétrale (23) divisant ledit tenon en deux parties et que chaque pièce de pivot (9) est traversée de part en part suivant son axe central de symétrie par un perçage longitudinal (24) dans lequel est introduit un organe de blocage (25) qui réalise d'une part une expansion radiale du tenon (11) afin d'assurer le blocage par adhérence dudit tenon (11) dans le logement (12) de l'extrémité correspondante du barreau (3) et qui réalise d'autre part la fixation de la biellette (8) correspondante à la partie terminale (9B), ladite biellette (8) étant pourvue d'un perçage dans lequel s'engage l'organe de blocage (25).

2. Fenêtre du type jalousie selon la revendication 1 caractérisée en ce que la partie terminale (9B) de chaque pièce de pivot (9) comporte une fente diamétrale (10) creusée dans sa face frontale plane de manière sécante au perçage longitudinal (24), dans laquelle est engagée et fixée la biellette (8) correspondante.

3. Fenêtre du type jalousie selon la revendication 1 ou la revendication 2 caractérisée en ce que la partie terminale (9B) est prolongée axialement par un bossage de section droite polygonale et que la biellette présente un orifice de section polygonale de forme complémentaire de celle de la section droite du bossage, ladite biellette par son orifice polygonal étant engagée sur le bossage.

4. Fenêtre du type jalousie selon la revendication 1 caractérisée en ce que chaque barreau (3) est creux et que les logements d'extrémité (12) qu'il comporte sont chacun ménagé dans une pièce d'insert (18) engagée et bloquée dans l'extrémité correspondante du barreau (3).

5. Fenêtre du type jalousie selon la revendication 1 comportant des volets (4) dont le centre de gravité de chacun se trouve déporté latéralement par rapport à l'axe de rotation du barreau (3) correspondant et qui s'étendant vers le bas, depuis leur barreau (3) en position de fermeture caractérisée par au moins un ressort de compensation (22) fixé d'une part à l'un des éléments mobiles de la transmission de mouvement et d'autre part à un point fixe du montant, ledit ressort (22) sollicitant la transmission de mouvement dans le sens de l'ouverture des volets (4).

6. Fenêtre du type jalousie selon la revendication 5 caractérisée en ce que le ressort de compensation (22) est fixé à la tringle de manoeuvre (6).

7. Fenêtre du type jalousie selon la revendication 1 caractérisée en ce que l'ensemble moteur du mécanisme d'entraînement est logé dans un boîtier (26) introduit dans le logement vertical du montant (2) correspondant par passage au travers d'une ouverture (27) frontale pratiquée dans une des ailes dudit montant et que ledit ensemble est fixé de manière amovible audit montant.

8. Fenêtre selon la revendication 7 caractérisée en ce que le boîtier (26) est doté d'une embase (28) de fixation au montant (2), cette embase venant en appui contre la bordure périphérique de l'ouverture (27).

9. Fenêtre selon l'une quelconque des revendications 1, 5, 7 ou 8 caractérisée en ce que l'ensemble moteur est constitué par une roue dentée (16) montée en rotation dans le boîtier et par une vis sans fin (15) montée en rotation dans le boîtier, coopérant en engrènement avec la roue dentée, ladite roue dentée étant calée sur l'arbre (19) lequel extérieurement au boîtier reçoit en fixation le levier (20) et ladite vis sans fin étant calée sur un arbre (29) engagé dans un perçage de l'embase (28) du boîtier (26) pour recevoir extérieurement au boîtier (26) un organe de manoeuvre.

10. Fenêtre selon la revendication 9 caractérisée en ce que l'organe de manoeuvre est une poignée (14).

11. Fenêtre selon la revendication 10 caractérisée en ce que l'axe géométrique central de symétrie de la vis sans fin (15) et de son arbre (29) s'étend selon une direction oblique par rapport au plan de l'ouverture définie par le cadre, la poignée (14) portée par l'arbre (29) étant décalée vers ladite ouverture.

12. Fenêtre selon la revendication 9 caractérisée en ce que l'organe de manoeuvre est un moteur électrique.

13. Fenêtre selon l'une quelconque des revendications 1, 2 précédentes caractérisée en ce que dans le logement de chaque montant (2) est montée une transmission de mouvement et un ressort de compensation (22).

## Patentansprüche

1. Fenster vom Jalousie-Typ mit einem Rahmen (1), der aus zwei vertikalen Stützen (2) und zwei horizontalen Querstreben zusammengesetzt ist und eine Öffnung definiert, in welcher Schließlamellen (4) angeordnet sind, die auf horizontalen Stäben (3) befestigt sind, die sich von einer Vertikalstütze (2) zur anderen in der Ebene der Öffnung erstrecken, wobei die Stäbe (3) jeweils um ihre Längsachse drehbar gehalten sind und jeweils mit einem Betätigungsmechanismus in Eingriff stehen, durch dessen Betätigung die Stäbe (3) gedreht und die Lamellen in eine geschlossene oder in eine geöffnete Stellung gebracht werden, wobei die vertikalen Stützen (2) jeweils aus einem Profil gebildet sind, das einen U-förmigem Querschnitt aufweist, um seitlich zur Öffnung des Fensters einen vertikalen Sitz zu bilden, der auf der der Öffnung entgegengesetzten Seite offen ist und von der Öffnung durch den Mittelteil (13) des Profils getrennt ist, der eine vertikale Wand ist, die zur Ebene der Öffnung senkrecht ist, wobei jeder Stab (3) entlang seiner Drehachse an jedem seiner beiden Enden mit einem Drehzapfen (9) ausgestattet ist, der jeweils in ein Lager (13A) zur Führung der Drehbewegung eingeführt ist, welches durch eine zylindrische Bohrung gebildet ist, die den Mittelteil (13) durchsetzt, wobei der Betätigungsmechanismus im vertikalen Sitz einer der beiden Stützen (2) angeordnet ist und eine irreversible Motoreinheit mit einer drehbaren Abtriebswelle (19) mit Kraftschluß aufweist, an der ein Hebel (20) befestigt ist, an dessen Ende das Ende eines Schwingarms (21) angelenkt ist, dessen anderes Ende an einem der beweglichen Elemente eines Bewegungsübertragungsmechanismus angelenkt ist, der durch eine Betätigungsstange (6) gebildet ist, die sich vertikal im Sitz der Stütze erstreckt und an der mehrere Kuppelstangen (8) mit gleichen Längen parallel zueinander angelenkt sind, die sich senkrecht zur Öffnungsebene erstrecken und jeweils an einem einzigen Drehzapfen (9) befestigt sind, wobei der Drehzapfen (9) die Wand (13) der entsprechenden Stütze durch das entsprechende Lager (13A) hindurch durchsetzt und einen Zapfen (11), der in einen im entsprechenden Ende des Stabes ausgebildeten Sitz (12) eingeführt ist, eine zylindrische Auflagefläche (9A), die den Zapfen axial verlängert und mit dem Lager (13A) bei der Führung der Drehung zusammenwirkt, und einen Endbereich (9B) aufweist, der axial die zylindrische Auflagefläche (9A) im vertikalen Sitz verlängert, der durch die entsprechende Stütze gebildet ist und von dieser durch eine Schulter getrennt ist, wobei der Endbereich (9B) die entsprechende Kuppelstange (8) befestigend aufnimmt, **dadurch gekennzeichnet, daß** jeder Drehzapfen (9) in seinem Zapfen (11) einen diametralen Spalt (23) aufweist, der den Zapfen in zwei Bereiche teilt und daß jeder Drehzapfen (9) entlang seiner zentralen Symmetrieachse von einer Längsbohrung (24) durchsetzt ist, in welche ein Blockierungselement (25) eingeführt ist, das einerseits eine radiale Ausdehnung des Zapfens (11) bewirkt, um die Blokkierung durch Anhaften des Zapfens (11) im Sitz (12) des entsprechenden Endes des Stabes (3) zu gewährleisten, und andererseits die entsprechende Kuppelstange (8) am Endbereich (9B) befestigt, wobei die Kuppelstange (8) eine Bohrung aufweist, in welche das Blockierungselement eingeführt ist.

2. Fenster vom Jalousie-Typ nach Anspruch 1, **dadurch gekennzeichnet, daß** der Endbereich (9B) jedes Drehzapfens (9) einen diametralen Schlitz (10) aufweist, der in seine ebene Frontfläche gekerbt ist und die Längsbohrung (24) schneidet, in welchen die entsprechende Kuppelstange (8) eingreift und in welchem sie befestigt ist.

3. Fenster vom Jalousie-Typ nach Anspruch 1 oder 2, **dadurch gekennzeichnet, daß** der Endbereich (9B) axial durch einen Vorsprung mit polygonalem Querschnitt verlängert ist und daß die Kupplungsstange eine Öffnung mit polygonalem Schnitt aufweist, deren Form komplementär zu der des Querschnitts des Vorsprungs ist, wobei die Kupplungsstange mit ihrer polygonalen Öffnung auf den Vorsprung aufgeschoben ist.

4. Fenster vom Jalousie-Typ nach Anspruch 1, **dadurch gekennzeichnet, daß** jede Stange (3) hohl ist und daß die Endsitze (12), welche sie aufweist, jeweils in einem Einsatzstück (18) ausgebildet sind, das in das entsprechende Ende der Stange (3) eingeführt und dort befestigt ist.

5. Fenster vom Jalousie-Typ nach Anspruch 1, das Lamellen (4) aufweist, deren jeweiliger Schwerpunkt bezüglich der Drehachse der jeweiligen Stange (3) seitlich versetzt ist, und die sich in geschlossener Stellung von der Stange (3) aus nach unten erstrecken, **gekennzeichnet durch** mindestens eine Kompensationsfeder (22), die einerseits an einem der beweglichen Elemente des Bewegungsübertragungsmechanismus und andererseits an einem festen Punkt der Stütze befestigt ist, wobei die Feder (22) den Bewegungsübertragungsmechanismus im Sinn der Öffnung der Lamellen (4) beaufschlagt.

6. Fenster vom Jalousie-Typ nach Anspruch 5, **dadurch gekennzeichnet, daß** die Kompensationsfeder (22) an der Betätigungsstange (6) befestigt ist.

7. Fenster vom Jalousie-Typ nach Anspruch 1, **dadurch gekennzeichnet, daß** die Motoreinheit des Antriebsmechanismus in einem Gehäuse (26) angeordnet ist, das in den vertikalen Sitz der Stütze (2) durch eine in einem der Schenkel der Stütze ausgebildeten Frontöffnung (27) eingeführt ist, und daß die Einheit abnehmbar an der Stütze befestigt ist.

8. Fenster nach Anspruch 7, **dadurch gekennzeichnet, daß** das Gehäuse (26) eine Fläche (28) zur Befestigung an der Stütze (2) aufweist, die gegen den Umfangsrand der Öffnung (27) andrückt.

9. Fenster nach einem der Ansprüche 1, 5, 7 oder 8, **dadurch gekennzeichnet, daß** die Antriebseinheit durch ein drehbar im Gehäuse montiertes Zahnrad (16) und eine drehbar im Gehäuse montierte Schnecke (15) gebildet ist, die durch Verzahnung mit dem Zahnrad (16) zusammenwirkt, wobei das Zahnrad auf die Welle (19), die außerhalb des Gehäuses den Hebel (20) befestigend aufnimmt, und die Schnecke auf eine Welle (29) aufgesteckt ist, die in eine Bohrung der Befestigungsfläche (28) des Gehäuses eingeführt ist und außerhalb des Gehäuses (26) ein Betätigungselement aufnimmt.

10. Fenster nach Anspruch 9, **dadurch gekennzeichnet, daß** das Betätigungselement ein Griff (14) ist.

11. Fenster nach Anspruch 10, **dadurch gekennzeichnet, daß** die zentrale geometrische Symmetrieachse der Schnecke (15) und ihrer Welle (29) sich in einer Richtung schräg zur durch den Rahmen definierten Öffnungsebene erstreckt, wobei der von der Welle (29) getragene Griff (14) zur Öffnung hin versetzt ist.

12. Fenster nach Anspruch 9, **dadurch gekennzeichnet, daß** das Betätigungselement ein Elektromotor ist.

13. Fenster nach einem der vorangehenden Ansprüche, **dadurch gekennzeichnet, daß** im Sitz jeder Stütze (2) ein Bewegungsübertragungsmechanismus und eine Kompensationsfeder (22) angeordnet sind.

## Claims

1. Window of the louvred type comprising a frame (1) constituted by the joining of two vertical uprights (2) to two horizontal crosspieces, defining an opening in which are arranged shutters (4) mounted by fixing to horizontal bars (3) extending from one vertical upright (2) to the other in the plane of the opening, said bars each being mounted so as to rotate about its longitudinal axis and each being engaged with an actuation mechanism by the manoeuvre of which the bars (3) are driven in rotation and the shutters manoeuvred towards a closed position or towards an open position, the vertical uprights (2) each being constituted by a profile having a U-shaped cross-section so as to determine a vertical housing, to the side of the opening of the window, open in the opposite direction from the opening and separated from said opening by the core (13) of the profile, which is a vertical wall, orthogonal to the plane of the opening, each bar (3) being equipped along its axis of rotation with two end pivot parts (9) each engaged in a rotary guide bearing (13A) having the form of a cylindrical hole passing through from one side to the other of the core (13) of the corresponding upright and, the actuation mechanism being mounted in the vertical housing of one of the uprights (2) and comprising an irreversible motor assembly provided with a rotary output shaft (19), for engaging force, to which is fixed a lever (20) at the end of which is articulated the end of a connecting rod (21) articulated by its other end to one of the mobile elements of a movement transmission constituted by a manoeuvring rod (6), extending vertically within the housing of the upright to which several connecting rods (8) of equal lengths are articulated parallel to each other, extending perpendicular to the plane of the opening and each fixed to one pivot part (9) and to one alone, said pivot part crossing from one side to the other of the wall (13) of the corresponding upright by passing through the corresponding bearing (13A) and comprising a tenon (11) engaged in a compartment (12) made in the corresponding end of the bar, a cylindrical seat (9A) axially extending said tenon co-operating, so as to guide in rotation, with the bearing (13A) and an end portion (9B) axially extending the cylindrical seat (9A) in the vertical housing formed by the corresponding upright and separated from the latter by a shoulder, said end portion (9B) receiving, so as to be fixed, the corresponding connecting rod (8) characterised in that each pivot part (9) has in its tenon (11) a diametric slot (23) dividing said tenon into two portions and that each pivot part (9) is passed through from one side to another along its central axis of symmetry by a longitudinal hole (24) into which is introduced a locking member (25), which causes on the one hand a radial expansion of the tenon (11) so as to ensure that said tenon (11) is locked by adhesion in the compartment (12) of the corresponding end of the bar (3) and which, on the other hand, causes the fixing of the corresponding connecting rod (8) to the end portion (9B), said connecting rod (8) being provided with a hole into which the locking member (25) engages.

2. Window of the louvred type according to Claim 1 characterised in that the end portion (9B) of each pivot part (9) comprises a diametric slot (10) hollowed out in its plane front face so as to be secant to the longitudinal hole (24), into which the corresponding connecting rod (8) is engaged and fixed.

3. Window of the louvred type according to Claim 1 or Claim 2 characterised in that the end portion (9B) is extended axially by a boss of polygonal cross section and that the connecting rod has an orifice of polygonal section, complementary in shape to that of the cross section of the boss, said connecting rod being engaged onto the boss via its polygonal orifice.

4. Window of the louvred type according to Claim 1, characterised in that each bar (3) is hollow and that the end compartments (12) that it comprises are each made in an insert part (18) engaged and locked into the corresponding end of the bar (3).

5. Window of the louvred type according to Claim 1 comprising shutters (4), the centre of gravity of each of which is shifted sideways relative to the axis of rotation of the corresponding bar (3) and which extending downwards, from their bar (3) in the closed position characterised by at least one compensation spring (22) fixed on the one hand to one of the mobile elements of the movement transmission and on the other hand to a fixed point of the upright, said spring (22) acting on the movement transmission so as to open the shutters (4).

6. Window of the louvred type according to Claim 5 characterised in that the compensation spring (22) is fixed to the manoeuvring rod (6).

7. Window of the louvred type according to Claim 1 characterised in that the motor assembly of the drive mechanism is housed in a casing (26) introduced into the vertical housing of the corresponding upright (2) by passing through a front opening (27) made in one of the wings of said upright and that said assembly is fastened to said upright so as to be capable of removal.

8. Window according to Claim 7 characterised in that the casing (26) is provided with a seating (28) for fastening to the upright (2), this seating bearing against the peripheral edge of the opening (27).

9. Window according to any one of Claims 1, 5, 7 or 8, characterised in that the motor assembly is constituted by a toothed wheel (16) mounted so as to rotate within the casing and by an endless screw (15) mounted so as to rotate within the casing, co-operating and meshing with the toothed wheel, said toothed wheel being secured firmly on the shaft (19) which, outside the casing, receives and has fixed to it the lever (20) and said endless screw being secured on a shaft (29) engaged in a hole in the seating (28) of the casing (26) in order to receive, outside the casing (26), a manoeuvring member.

10. Window according to Claim 9 characterised in that the manoeuvring member is a handle (14).

11. Window according to Claim 10 characterised in that the central geometric axis of symmetry of the endless screw (15) and its shaft (29) extends in an oblique direction relative to the plane of the opening defined by the frame, the handle (14) carried by the shaft (29) being offset towards said opening.

12. Window according to Claim 9 characterised in that the manoeuvring member is an electric motor.

13. Window according to any one of the preceding Claims 1, 2 characterised in that, in the housing of each upright (2) is mounted a movement transmission and a compensation spring (22).
